# EUROPÄISCHE PATENTSCHRIFT

(11) **EP 1 324 365 B1**
(45) Veröffentlichungstag und Bekanntmachung des Hinweises auf die Patenterteilung: **17.11.2004**
(21) Anmeldenummer: 02027427.0
(22) Anmeldetag: 09.12.2002
(51) Int. Cl.: H01H 71/32, H01H 71/10

(54) **Auslöserelais**
Electromagnetic trip device
Déclencheur électromagnétique

(30) Priorität: 20.12.2001 DE 10163011
(43) Veröffentlichungstag der Anmeldung: 02.07.2003
(73) Patentinhaber: SIEMENS AKTIENGESELLSCHAFT, 80333 München (DE)
(72) Erfinder: Herschberger, Josef, 93055 Regensburg (DE); Kellner, Maximilian, 84085 Langquaid (DE); Lehner, Gerald, 93083 Obertraubling (DE); Schmid, Reinhard, 93051 Regensburg (DE); Trautmann, Bernd, 91056 Erlangen (DE)

(56) Entgegenhaltungen:
- EP-A- 0 154 619
- DE-A- 1 614 172
- FR-A- 2 596 577
- US-A- 3 123 742
- US-A- 3 543 203
- ROSCH H: "FEHLERSTROM-SCHUTZSCHALTER ZUM SCHUTZ GEGEN GEFAHRLICHE KORPERSTROME" ELEKTROTECHNISCHE ZEITSCHRIFT - ETZ, VDE VERLAG GMBH. BERLIN, DE, Bd. 110, Nr. 12, 1. Juni 1989 (1989-06-01), Seiten 580-584, XP000035992 ISSN: 0948-7387

## Beschreibung

Die Erfindung betrifft ein Auslöserelais mit einem aus einem Joch und einem Kippanker gebildeten Magnetkreis, wobei das Joch zwei Magnetschenkel, nämlich einen Spulenschenkel und einen Lagerschenkel, aufweist, und wobei der Kippanker derart um eine zwischen diesem und dem Lagerschenkel angeordnete Drehachse kippbar ist, dass sowohl der Kippanker als auch der Lagerschenkel jeweils einen drehpunktnahen Schenkel des Magnetkreises bilden.

Ein derartiges Auslöserelais, das z.B. aus der Zeitschrift "etz", Band 110 (1989), Heft 12, Seiten 580 bis 584 bekannt ist, findet üblicherweise Verwendung in einer Schutzschalt-Einrichtung, insbesondere in einem Fehlerstrom(FI)- oder in einem Differenzstrom(DI)-Schutzschalter. Dabei weist ein solcher FI- und DI-Schutzschalter in ähnlicher Art und Weise einen Summenstromwandler auf, durch dessen Wandlerkern alle stromführenden Leiter eines Leiternetzes geführt sind. Im Falle eines Fehlerstroms wird in der Sekundärwicklung des Summenstromwandlers ein Auslöse- oder Spannungssignal induziert, das ein mit der Sekundärwicklung verbundenes Auslöserelais ansteuert. Am auch als Auslöser bezeichneten Auslöserelais wird üblicherweise durch Magnetfeld-Kompensation Bewegungsenergie freigesetzt, die eine Schaltmechanik entklingt. Die Schaltmechanik wiederum bewirkt daraufhin die Trennung der Leiter des Leiternetzes.

Darüber hinaus ist aus der Druckschrift US-A-3,543,203 ein Auslöserelais bekannt, das einen Lagerschenkel und einen Spulenschenkel aufweist. Der Lagerschenkel besitzt eine Aussparung, damit eine nicht-magnetische Platte an dem Schenkel festpositioniert werden kann, indem eine Nase dieser Platte in die Aussparung ragt.

Des Weiteren ist in der Druckschrift DE 1614 172 A ein elektromagnetisches Relais beschrieben, das einen Klappanker aufweist. Der Klappanker wird auf einem Jochschenkel gelagert, der eine Aussparung aufweist. Diese Aussparung dient dazu, die Anziehungskraft des Ankers während seiner Bewegung zu vergleichmäßigen.

Das in der Regel als Haltemagnetauslöser ausgeführte Auslöserelais weist einen in einem Gehäuse oder Relaisgehäuse untergebrachten magnetischen Kreis oder Magnetkreis auf, der durch ein auch als Eisenkern bezeichnetes Joch mit Magnet- oder Polschenkeln und einen deren Pole überdeckenden Magnetanker gebildet ist. Ein als Spulenschenkel bezeichneter Magnetschenkel trägt eine Spule als Auslöse- oder Magnetspule, während der zweite Magnetschenkel als Lagerschenkel bezeichnet ist. Zur Ansteuerung oder Auslösung des Auslöserelais sind aus dem Gehäuse Spulenanschlüsse herausgeführt, die mit der Sekundärwicklung des Summenstromwandlers verbunden werden können. Über diese Spulenanschlüsse wird an die Auslösespule eine Auslösespannung zur Auslösung derart angelegt, dass das von der Auslösespule erzeugte Magnetfeld einem durch einen Permanent- oder Dauermagneten erzeugten Magnetfeld entgegenwirkt.

Im Auslösemoment des Auslösers ist daher die durch den Permanentmagneten erzeugte und auf den Magnetanker wirkende Kraft (Festhalte- oder Haltekraft) durch die Auslösespule soweit reduziert, dass die durch eine Auslösefeder aufgebrachte Kraft (Abzugskraft) den typischerweise als sogenannten Kippanker schwenkbeweglich gehaltenen Magnetanker vom Joch abzieht. Dadurch wird die Kraft beziehungsweise das Moment der Auslösefeder auf die Schaltmechanik übertragen, um dessen Schaltschloss zu entklinken. Die Auslöseschwelle eines solchen Auslöserelais wird dabei einerseits durch den Pegel der Erregung der Auslösespule und andererseits durch die Haltekraft oder Magnetkraft des Permanentmagneten bestimmt, die den Magnetanker am Joch hält.

Diese Magnetkraft teilt sich in einzelne Haltekräfte auf, die jeweils zwischen einer Polfläche des Jochs und dem Magnetanker sowie zwischen dem Dauermagneten und dem Magnetanker wirken. Die Haltekraft zwischen der Polfläche des Spulenschenkels und dem Magnetanker ist bei gebräuchlichen Auslöserelais relativ gering, da zum einen der Querschnitt des Jochs im Bereich der Spule gegenüber sonstigen Bereichen des Jochs reduziert ist, um die Spule tragen zu können, und zum anderen der Spulenschenkel im Vergleich zum Lagerschenkel relativ weit vom Dauermagneten beabstandet ist, um einen Einbauraum für die Spule zwischen dem Spulenschenkel und dem Dauermagnet bereitzustellen. Es besteht daher die Gefahr, dass der Magnetanker beispielsweise bei einer Erschütterung des Auslöserelais vom Joch abhebt.

Ein unbeabsichtigtes Auslösen des Auslöserelais, d.h. ein Abheben des Magnetankers vom Joch kann durch eine ausreichend starke Magnetisierung des Jochs verhindert werden. Eine starke Magnetisierung des Jochs durch einen starken Dauermagneten hat jedoch den Nachteil, dass die der Spule zum Auslösen zuzuführende sogenannte Auslösescheinleistung entsprechend groß sein muss.

Der Erfindung liegt die Aufgabe zugrunde, ein einen Kippanker aufweisendes Auslöserelais anzugeben, das ein unbeabsichtigtes Auslösen, insbesondere durch eine Erschütterung, zuverlässig verhindert und gleichzeitig eine Auslösung mit einer geringen Auslösescheinleistung ermöglicht.

Diese Aufgabe wird erfindungsgemäß gelöst durch die Merkmale des Anspruchs 1. Hierbei weist ein, bezogen auf den Drehpunkt eines Kippankers, drehpunktnaher Schenkel, das heißt ein Lagerschenkel und/oder ein Kippanker eines einen Magnetkreis bildenden Auslöserelais, im Magnetkreis eine Querschnittsminderung auf. Durch diese Querschnittsminderung wird der magnetische Fluss in den beiden Magnetschenkeln, nämlich dem Lagerschenkel und einem Spulenschenkel, eines einen Teil des Magnetkreises bildenden Jochs vergleichmäßigt. Im Fall einer Querschnittsminderung im Kippanker ist diese zweckmäßigerweise vom Lagerschenkel weniger beabstandet als vom Spulenschenkel.

Durch die vorzugsweise als Öffnung ausgebildete Querschnittsminderung im Lagerschenkel und/oder im Kippanker wird der Anteil der Haltekraft zwischen dem Spulenschenkel und dem Kippoder Magnetanker an der gesamten Magnetkraft, die den Magnetanker am Joch hält, erhöht. Auf diese Weise ist eine zuverlässige Halterung des Magnetankers am Joch gewährleistet, so lange kein Auslösestrom durch eine den Spulenschenkel umgebende Spule fließt. Zugleich kann, da die Haltekraft am Lagerschenkel durch dessen Querschnittsminderung beziehungsweise die Querschnittsminderung im im Magnetkreis anschließenden Bereich des Kippankers reduziert ist, eine Auslösung, d.h. ein Lösen des Magnetankers vom Joch, bereits durch eine geringe der Spule zugeführte Leistung und damit eine geringe Auslösescheinleistung erfolgen.

Die Drehachse des Kippankers hat von der Polfläche des Lagerschenkels einen geringeren Abstand als von der Polfläche des Spulenschenkels. Die Haltekraft zwischen der Polfläche des Spulenschenkels und dem Magnetanker erzeugt damit über einen größeren Hebelarm ein den Magnetanker am Joch haltendes Drehmoment als die Haltekraft zwischen der Polfläche des Lagerschenkels und dem Magnetanker. Auf diese Weise wirkt sich die relative Erhöhung des magnetischen Flusses durch den Spulenschenkel im Vergleich zum magnetischen Fluss durch den Lagerschenkel besonders positiv im Sinne einer zuverlässigen Halterung des Magnetankers am Joch aus, wobei ebenso zuverlässig eine Auslösung des Auslöserelais bereits bei geringer Auslösescheinleistung gewährleistet ist.

In fertigungstechnisch und konstruktiv vorteilhafter Weise ist, sofern der Lagerschenkel eine Querschnittsminderung aufweist, diese bevorzugt als Öffnung ausgebildet, die den Lagerschenkel vorzugsweise in Querrichtung des Jochs durchdringt. Die mechanische Stabilität des Lagerschenkels ist damit gegenüber einem massiven Lagerschenkel nicht wesentlich beeinträchtigt. Weiterhin ist die Polfläche des Lagerschenkels gegenüber der Polfläche eines massiven Lagerschenkels nicht verkleinert. Gleichzeitig ist durch die Öffnung eine einfache Befestigungsmöglichkeit beispielsweise für Bau- und Funktionsgruppen am Joch gegeben.

Das Joch ist vorzugsweise aus einem weichmagnetischen Material gebildet. Bevorzugte Ausführungsformen bezüglich der elektrischen und magnetischen Eigenschaften des Auslöserelais sind Gegenstand der Ansprüche 6 bis 10.

Nachfolgend wird ein Ausführungsbeispiel der Erfindung anhand einer Zeichnung näher erläutert. Hierin zeigen:
- FIG 1a,b: schematisch ein Auslöserelais im Querschnitt und in Draufsicht,
- FIG 2a,b: das Joch, den Dauermagneten und den Magnetanker des Auslöserelais nach FIG 1 in perspektivischer Ansicht,
- FIG 3a,b: die Anordnung nach FIG 2a und 2b schematisch im Querschnitt bzw. in perspektivischer Ansicht,
- FIG 4: eine alternative Ausführungsform eines Jochs in perspektivischer Ansicht,
- FIG 5a,b: ein Auslöserelais mit einem eine Querschnittsminderung aufweisenden Magnetanker in perspektivischer Ansicht.

Einander entsprechende Teile sind in allen Figuren mit den gleichen Bezugszeichen versehen.

Das in den Figuren 1a,b, 2a,b und 3a,b zumindest ausschnittsweise dargestellte Auslöserelais 1 eines Fehlerstromschutzschalters umfasst einen Eisenkern oder ein Joch 2 aus einem weichmagnetischen Material mit einem Nickelgehalt zwischen 40% und 85%, einen Dauer- oder Permanentmagneten 3 und einen Magnetanker 4. Das Joch 2, das mit einer Grundplatte 5 auf der Wandung eines Gehäuses 6 aufliegt, umfasst einen jeweils an die Grundplatte 5 anschließenden Lagerschenkel 7 und einen Spulenschenkel 8. Beide Magnetschenkel 7,8 werden jeweils von einer in einer Ebene liegenden Polfläche 9,10 abgeschlossen, auf denen der Magnetanker 4 aufliegt. Der Magnetanker 4 ist als Kippanker ausgeführt, der um eine Kante 11 an der Polfläche 9 des Lagerschenkels 7 kippbar ist. Die Kante 11 bildet damit die Drehachse des Kippankers 4.

Der Kippanker 4 ist außerhalb des Jochs 2 mit einer gespannten Zugfeder 12 als Auslösefeder verbunden, die eine Kraft F1 auf den Kippanker 4 ausübt, durch die über einen Hebelarm a1 ein Drehmoment erzeugt wird, das den Kippanker 4 von der dargestellten Geschlossenstellung in eine Offenstellung zu kippen versucht. Beim Übergang von der dargestellten Geschlossenstellung in die Offenstellung wird ein Stößel 13, der das Gehäuse 6 durchdringt, aus dem Gehäuse 6 heraus gedrückt und löst damit einen nicht dargestellten Schaltmechanismus aus. Der Federkraft F1 wirken magnetische Haltekräfte F2,F3,F4 entgegen. Im einzelnen wirkt die magnetische Haltekraft F2 zwischen dem Lagerschenkel 7 und dem Kippanker 4, die magnetische Haltekraft F3 zwischen dem Dauermagneten 3 und dem Kippanker 4 und die magnetische Haltekraft F4 zwischen dem Spulenschenkel 8 und dem Kippanker 4. Die magnetischen Haltekräfte F2,F3,F4 bewirken jeweils ein gleichgerichtetes Drehmoment auf den Kippanker 4, wobei die zugehörigen Hebelarme mit a2,a3,a4 bezeichnet sind und die Länge der Hebelarme a2,a3,a4 in dieser Reihenfolge zunimmt. Die Hebelarme a2,a4 entsprechen den Abständen der Drehachse 11 zur jeweiligen Mitte der Polfläche 9 des Lagerschenkels 7 beziehungsweise der Polfläche 10 des Spulenschenkels 8.

Durch einen Stromfluss in einer Spule 14, die den Spulenschenkel 8 umgibt, wird eine magnetische Kraft erzeugt, die den magnetischen Haltekräften F2,F3,F4 entgegenwirkt, so dass bei Überschreitung einer Auslösescheinleistung P_{A} das von der Zugfeder 12 erzeugte Drehmoment die Summe der durch die magnetischen Haltekräfte F2,F3,F4 erzeugten Drehmomente übersteigt und der Kippanker 4 geöffnet wird. Der Stromfluss in der Spule 14 wird dabei durch einen nicht dargestellten Summenstromwandler erzeugt, der einen Fehlerstrom in einem Leiternetz detektiert. Bei Detektion des Fehlerstroms wird damit die Trennung des Leiternetzes, in dem der Fehlerstrom auftritt, von der Energiezuführung zu diesem Leiternetz ausgelöst.

Der Spulenschenkel 8 weist, um die Spule 14 tragen zu können, einen geringeren Querschnitt als der Lagerschenkel 7 auf. Der Querschnitt des Spulenschenkels 8, der nahezu über dessen gesamte Länge konstant ist, ist mit Q8 bezeichnet. Aufgrund der den Spulenschenkel 8 umgebenden Spule 14 ist der Dauermagnet 3 nicht mittig zwischen den Magnetschenkeln 7,8 angeordnet, sondern zum Lagerschenkel 7 hin versetzt. Um trotz dieser Einflüsse einen zumindest annähernd gleichmäßigen magnetischen Fluss durch die beiden Magnetschenkel 7,8 des Jochs 2 zu gewährleisten, weist der Lagerschenkel 7 eine Öffnung 15 als Querschnittsminderung auf, die sich in Querrichtung QR des Jochs 2 erstreckt. Der Lagerschenkel 7 weist damit einen größeren, nicht reduzierten Querschnitt Q7a und, im Bereich der Öffnung 15, einen geringsten Querschnitt Q7b auf, der sich in zwei gleiche Teilquerschnitte Q7b1, Q7b2 zu beiden Seiten der Öffnung 15 aufteilt.

Mit dieser Öffnung 15, die beispielsweise die Form eines Kreises, Ovals, Rechtecks oder eines anderen beliebigen Polygonzugs haben kann, ist die mechanische Stabilität des Lagerschenkels 7 gegenüber einem massiven Lagerschenkel kaum geschwächt. Die Öffnung 15 bietet eine einfache Möglichkeit, ein Bauteil innerhalb des Auslöserelais 1 zu befestigen, insbesondere auch, den Lagerschenkel 7 selbst am Gehäuse 6 zu fixieren. Im Bereich der Polfläche 9 des Lagerschenkels 7 weist dieser den nicht reduzierten Querschnitt Q7a auf. Der geringste Querschnitt Q7b des Lagerschenkels 7 entspricht etwa dem Querschnitt Q8 des Spulenschenkels 8. Die Haltekraft F4 zwischen dem Spulenschenkel 8 und dem Kippanker 4 leistet einen wesentlichen Beitrag zur Halterung des Kippankers 4 am Joch 2.

Die Figur 4 zeigt als alternative Ausführungsform der Querschnittsminderung 15 eine Verjüngung in einem Lagerschenkel 7. Die Querschnittsminderung 15 ist als symmetrischer Einschnitt zu beiden Seiten des Lagerschenkels 7 ausgeführt. Wie im oben beschriebenen Ausführungsbeispiel (FIG 1a,b, 2a,b, 3a,b) weist auch bei dieser Ausführungsform die Polfläche 9 des Lagerschenkels 7 eine Fläche auf, die dem nicht reduzierten Querschnitt Q7a entspricht. Ein Verschleiß der Polfläche 9, insbesondere an deren Kante, die die Drehachse 11 bildet, aufgrund des an an der Polfläche 9 anschlagenden Kippankers 4 ist daher praktisch ausgeschlossen.

Eine weitere alternative Ausführungsform eines Auslöserelais 1 ist in den Figuren 5a und 5b dargestellt. In diesem Fall weist nicht der Lagerschenkel 7 sondern der Kippanker 4 die Querschnittsminderung 15 auf, die in der in Figur 5a dargestellten Ausführungsform als Öffnung und in der in Figur 5b dargestellten Ausführungsform als Verjüngung oder Einschnürung ausgebildet ist. Der Lagerschenkel 7 weist daher einen konstanten Querschnitt Q7a, Q7b auf. Die Querschnittsminderung 15 des Kippankers 4 ist in beiden Fällen näher am Lagerschenkel 7 als am Spulenschenkel 8 angeordnet, um den magnetischen Fluss, der den Lagerschenkel durchsetzt, im Vergleich zum magnetischen Fluss durch den Spulenschenkel 7 zu mindern und damit die Verteilung des magnetischen Flusses durch die beiden Magnetschenkel 7,8 zu vergleichmäßigen. Eine Ausführungsform des Auslöserelais 1, in der sowohl der Lagerschenkel 7 als auch der Kippanker 4 jeweils eine Querschnittsminderung 15 oder mehrere Querschnittsminderungen 15 aufweisen, ist ebenfalls realisierbar. Eine Halteöffnung 16 im Magnetanker 4 außerhalb des Magnetkreises dient der Halterung der Zugfeder 12.

Das Auslöserelais 1 zeichnet sich insgesamt durch kompakte Abmessungen, eine fertigungsfreundliche Konstruktion, einen sparsamen Materialeinsatz sowie sehr gute elektrische und mechanische Eigenschaften, insbesondere hinsichtlich der Unempfindlichkeit gegenüber Erschütterungen sowie der Zuverlässigkeit der Auslösung bereits bei geringer Auslösescheinleistung P_{A}, aus.

## Patentansprüche

1. Auslöserelais (1) mit einem aus einem Joch (2) und einem Kippanker (4) gebildeten Magnetkreis, wobei das Joch (2) einen Spulenschenkel (8) und einen Lagerschenkel (7) als Magnetschenkel (7,8) aufweist, wobei der Kippanker (4) derart um eine zwischen diesem und dem Lagerschenkel (7) angeordnete Drehachse (11) kippbar ist, dass sowohl der Kippanker (4) als auch der Lagerschenkel (7) jeweils einen drehpunktnahen Schenkel (4,7) des Magnetkreises bilden, wobei mindestens einer der drehpunktnahen Schenkel (4,7) eine Querschnittsminderung (15) im Magnetkreis aufweist und wobei parallel zu dem Lagerschenkel (7) und dem Spulenschenkel (8) ein Permanentmagnet (3) angeordnet ist,
**dadurch gekennzeichnet, dass**
der Permanentmagnet (3) näher an dem Lagerschenkel (7) als an dem Spulenschenkel (8) angeordnet ist und die Querschnittsminderung (15) derart dimensioniert ist, dass der durch den Permanentmagneten (3) erzeugte magnetische Fluss in dem Lagerschenkel (7) und der in dem Spulenschenkel (8) im Wesentlichen gleich groß sind.

2. Auslöserelais nach Anspruch 1, **dadurch gekennzeichnet dass**, die Querschnittsminderung als Öffnung (15) ausgebildet ist.

3. Auslöserelais nach Anspruch 1 oder 2, **dadurch gekennzeichnet, dass** der Lagerschenkel (7) eine Querschnittsminderung (15) aufweist.

4. Auslöserelais nach Anspruch 1 bis 3, **dadurch gekennzeichnet, dass** die Öffnung (15) den Lagerschenkel (7) in Querrichtung (QR) des Jochs (2) durchdringt.

5. Auslöserelais nach einem der Ansprüche 1 bis 4, **dadurch gekennzeichnet, dass** der Kippanker (4) eine Querschnittsminderung (15) aufweist, wobei diese vom Lagerschenkel (7) weniger beabstandet ist als vom Spulenschenkel (8).

6. Auslöserelais nach einem der Ansprüche 1 bis 5, **dadurch gekennzeichnet, dass** im Bereich des geringsten Querschnitts (Q7b) des Lagerschenkels (7) die magnetische Flussdichte maximal 85% der Sättigungsinduktion des Materials des Jochs (2) beträgt, wobei dieses einen Nickelgehalt zwischen 70% und 85% aufweist.

7. Auslöserelais nach einem der Ansprüche 1 bis 5, **dadurch gekennzeichnet, dass** im Bereich des geringsten Querschnitts (Q7b) des Lagerschenkels (7) die magnetische Flussdichte maximal 90% der Sättigungsinduktion des Materials des Jochs (2) beträgt, wobei dieses einen Nickelgehalt zwischen 40% und 69% aufweist.

8. Auslöserelais nach einem der Ansprüche 1 bis 7, **dadurch gekennzeichnet, dass** im Bereich des Querschnitts (Q8) des Spulenschenkels (8) die magnetische Flussdichte maximal 85% der Sättigungsinduktion des Materials des Jochs (2) beträgt, wobei dieses einen Nickelgehalt zwischen 70% und 85% aufweist.

9. Auslöserelais nach einem der Ansprüche 1 bis 7, **dadurch gekennzeichnet, dass** im Bereich des Querschnitts (Q8) des Spulenschenkels (8) die magnetische Flussdichte maximal 90% der Sättigungsinduktion des Materials des Jochs (2) beträgt, wobei dieses einen Nickelgehalt zwischen 40% und 69% aufweist.

10. Fehlerstromschutzschalter mit einem Auslöserelais (1) nach einem der Ansprüche 1 bis 9.

## Claims

1. Tripping relay (1) with a magnetic circuit formed from a yoke (2) and a balanced armature (4), the yoke (2) having a coil side (8) and a bearing side (7) as a pole piece (7,8), it being possible to tilt the balanced armature (4) around an axis of rotation (11) disposed between this and the bearing side (7) such that both the balanced armature (4) and the bearing side (7) in each case form a side (4,7) of the magnetic circuit close to the centre of rotation, at least one of the sides (4,7) close to the centre of rotation having a cross-sectional reduction (15) in the magnetic circuit and a permanent magnet (3) being disposed parallel to the bearing side (7) and the coil side (8),
**characterised in that**
the permanent magnet (3) is disposed closer to the bearing side (7) than to the coil side (8) and the cross-sectional reduction (15) is dimensioned such that the magnetic flux generated by the permanent magnet (3) in the bearing side (7) and that in the coil side (8) are essentially of equal magnitude.

2. Tripping relay in accordance with Claim 1, **characterised in that** the cross-sectional reduction is in the form of an opening (15).

3. Tripping relay in accordance with Claim 1 or 2, **characterised in that** the bearing side (7) has a cross-sectional reduction (15).

4. Tripping relay in accordance with Claim 1 to 3, **characterised in that** the opening (15) penetrates the bearing side (7) in the transverse direction (QR) of the yoke (2).

5. Tripping relay in accordance with one of Claims 1 to 4, **characterised in that** the balanced armature (4) has a cross-sectional reduction (15), this being at a lesser distance from the bearing side (7) than from the coil side (8).

6. Tripping relay in accordance with one of Claims 1 to 5, **characterised in that** in the area of the minimum cross-section (Q7b) of the bearing side (7) the magnetic flux density is a maximum of 85% of the saturation induction of the material of the yoke (2), this having a nickel content between 70% and 85%.

7. Tripping relay in accordance one of Claims 1 to 5, **characterised in that** in the area of the minimum cross-section (Q7b) of the bearing side (7) the magnetic flux density is a maximum of 90% of the saturation induction of the material of the yoke (2), this having a nickel content between 40% and 69%.

8. Tripping relay in accordance with one of Claims 1 to 7, **characterised in that** in the area of the cross-section (Q8) of the coil side (8) the magnetic flux density is a maximum of 85% of the saturation induction of the material of the yoke (2), this having a nickel content between 70% and 85%.

9. Tripping relay in accordance with one of Claims 1 to 7, **characterised in that** in the area of the cross-section (Q8) of the coil side (8) the magnetic flux density is a maximum of 90% of the saturation induction of the material of the yoke (2), this having a nickel content between 40% and 69%.

10. Residual-current-operated circuit breaker having a tripping relay (1) in accordance with one of Claims 1 to 9.

## Revendications

1. Relais déclencheur (1) comportant un circuit magnétique formé d'une culasse (2) et d'un induit basculant (4), la culasse (2) comportant une branche de bobine (8) et une branche de support (7) conformées en branches magnétiques (7, 8), l'induit basculant (4) étant apte à basculer autour d'un axe de rotation (11) situé entre cet induit basculant et la branche de support (7) de sorte que l'induit basculant (4) et la branche de support (7) forment chacun une branche (4, 7), proche du point de rotation, du circuit magnétique, au moins l'une des branches (4, 7) proches du point de rotation présentant une réduction de section (15) dans le circuit magnétique et un aimant permanent (3) étant agencé parallèlement à la branche de support (7) et la branche de bobine (8), **caractérisé en ce que** l'aimant permanent (3) est placé plus près de la branche de support (7) que de la branche (8) de bobine et la réduction de section (15) est dimensionné de telle sorte que le flux magnétique généré par l'aimant permanent (3) dans la branche de support (7) et celui généré dans la branche de bobine (8) sont sensiblement égaux.

2. Relais déclencheur selon la revendication 1, **caractérisé en ce que** la réduction de section est conformée en ouverture (15).

3. Relais déclencheur selon la revendication 1 ou 2, **caractérisé en ce que** la branche de support (7) présente une réduction de section (15).

4. Relais déclencheur selon les revendications 1 à 3, **caractérisé en ce que** l'ouverture (15) traverse la branche de support (7) dans la direction transversale (OR) de la culasse (2).

5. Relais déclencheur selon l'une des revendications 1 à 4, **caractérisé en ce que** l'induit basculant (4) présente une réduction de section (15), cette réduction de section étant plus proche de la branche de support (7) que de la branche de bobine (8).

6. Relais déclencheur selon l'une des revendications 1 à 5, **caractérisé en ce que**, dans la région de la section la plus faible (Q7b) de la branche de support (7), la densité de flux magnétique est au maximum de 85% de l'induction de saturation du matériau de la culasse (2), ce matériau ayant une teneur en nickel comprise entre 70% et 85%.

7. Relais déclencheur selon l'une des revendications 1 à 5, **caractérisé en ce que**, dans la région de la section la plus faible (Q7b) de la branche de support (7), la densité de flux magnétique est au maximum de 90% de l'induction de saturation du matériau de la culasse (2), ce matériau ayant une teneur en nickel comprise entre 40% et 69%.

8. Relais déclencheur selon l'une des revendications 1 à 7, **caractérisé en ce que**, dans la région de la section (Q8) de la branche de bobine (8), la densité de flux magnétique est au maximum de 85% de l'induction de saturation du matériau de la culasse (2), ce matériau ayant une teneur en nickel comprise entre 70% à 85%.

9. Relais déclencheur selon l'une des revendications 1 à 7, **caractérisé en ce que**, dans la région de la section (Q8) de la branche de bobine (8), la densité de flux magnétique est au maximum de 90% de l'induction de saturation du matériau de la culasse (2), ce matériau ayant une teneur en nickel comprise entre 40% et 69%.

10. Disjoncteur de protection à courant de défaut comportant un relais déclencheur (1) selon l'une des revendications 1 à 9.
